# EUROPÄISCHE PATENTSCHRIFT

(11) **EP 1 531 043 B1**
(45) Veröffentlichungstag und Bekanntmachung des Hinweises auf die Patenterteilung: **05.03.2008**
(21) Anmeldenummer: 03025990.7
(22) Anmeldetag: 14.11.2003
(51) Int. Cl.: B41F 9/10

(54) **Verfahren und Vorrichtung zum Verschieben eines Rakelmessers**
Process and device for moving a doctor blade
Procédé et dispositif pour déplacer une racle

(43) Veröffentlichungstag der Anmeldung: 18.05.2005
(62) Teilanmeldung aus: 06017204.6
(73) Patentinhaber: FISCHER & KRECKE GMBH & CO., 33609 Bielefeld (DE)
(72) Erfinder: Kolbe, Wilfried, Dr., 21483 Gülzow (DE); Schirrich, Klaus, 33719 Bielefeld (DE); Steinmeier, Bodo, 33739 Bielefeld (DE); Mulch, Ralf, 32107 Bad Salzuflen (DE); Kückelmann, Andreas, 49479 Ibbenbüren (DE)
(74) Vertreter: TER MEER - STEINMEISTER & PARTNER GbR

(56) Entgegenhaltungen:
- EP-A- 0 182 326
- EP-A- 0 515 747
- EP-A- 0 663 290
- DE-B- 1 038 066
- DE-C- 512 135
- DE-C- 749 890
- FR-A- 1 396 328
- US-B1- 6 431 066

## Beschreibung

Die Erfindung betrifft ein Verfahren zum Verschieben eines an einen Zylinder einer Druckmaschine angestellten Rakelmessers in Richtung der Längsachse des Rakelmessers, bei dem die Verschiebebewegung des Rakelmessers zeitlich in Bewegungs- und Stillstandsabschnitte unterteilt ist, sowie eine Vorrichtung zur Ausführung des Verfahrens.

In Druckmaschinen werden Rakelvorrichtungen mit Rakelmessern generell dazu eingesetzt, die Oberfläche eines rotierenden Zylinders, beispielsweise des Druckzylinders, mit Hilfe eines Rakelmessers abzurakeln. Beispielsweise hat eine solche Rakelvorrichtung in einer Tiefdruckmaschine die Funktion, die glattpolierte Oberfläche des Tiefdruckzylinders nach dem Einfärben und vor dem eigentlichen Druckvorgang sauber abzurakeln, so daß die Druckfarbe nur in den druckenden, vertieften Bereichen der Druckzylinderoberfläche verbleibt.

Bei herkömmlichen Druckmaschinen bestehen die Rakelmesser in der Regel aus dünnem Stahlblech aus gehärtetem oder ungehärtetem Federstahl. Eine an die Oberfläche des Druckzylinders oder der Rasterwalze angestellte Schneide eines Rakelmessers unterliegt dabei einem deutlichen Verschleiß. Um die Gebrauchsdauer des Rakelmessers zu erhöhen, wird das Rakelmesser in eine Oszillation in seiner Längsrichtung versetzt, so daß die Abnutzung des Rakelmessers sich möglichst verteilt. Die Frequenz einer solchen Oszillation kann beispielsweise abhängig von der Produktionsgeschwindigkeit 1 Hz oder mehr betragen, und der Hub der Oszillation kann beispielsweise bis zu 40 mm betragen. Zwar wird durch eine Oszillation des Rakelmessers der Verschleiß des Rakelmessers örtlich verteilt, es ist aber dennoch relativ häufig notwendig, ein verschlissenes Rakelmesser auszuwechseln. Dies erfordert einen Stillstand der Druckmaschine.

Um das Verschleißen des Rakelmessers weiter zu verringern, werden Rakelmesser eingesetzt, die auf ihrer dem Druckzylinder zugewandten Verschleißseite keramisiert sind. Die Standzeit des Rakelmessers wird dadurch um ein Mehrfaches erhöht.

Aus der europäischen Patentanmeldung EP 1 362 696 der Anmelderin ist es bekannt, das Rakelmessers in Schwingungen mit einer Frequenz zu versetzen, die im akustischen Bereich oder im Ultraschallbereich liegt. Diese Maßnahme dient dazu, Verunreinigungen vom Tiefdruckzylinder zu lösen. Der Hub der Vibrationsbewegung kann dabei weniger als 0,2 mm betragen.

Zwar ist einerseits eine seitliche Oszillation des Rakelmessers erwünscht, um eine ungleichmäßige Abnutzung des Rakelmessers zu vermindern, doch kann sich die Oszillation auch negativ auf das Druckbild auswirken, da sich durch Geschwindigkeitsunterschiede des Rakelmessers geringfügig unterschiedliche Farbmengen in den Vertiefungen des Druckzylinders ergeben können, die zu Unterschieden im Farbauftrag auf die Bedruckstoffbahn führen. Insbesondere der Unterschied zwischen einem Bereich, bei dem sich das Rakelmesser mit einer gleichmäßigen Geschwindigkeit bewegt, und einem Bereich, an dem eine Umkehr der Bewegungsrichtung des Rakelmessers stattfindet, kann am Druckbild feststellbar sein. Da die Frequenz der Oszillation des Rakelmessers oft mit der Drehzahl des Druckzylinders gekoppelt ist, wird beispielsweise bei einem Qualitäts-Mehrfarbendruck der Bewegungsverlauf der verschiedenen Rakelmesser unterschiedlich gestaltet, damit sich die Abweichungen der einzelnen Farben nicht summieren. Bei besonders hochwertigem MehrfarbenDruck können dennoch die unterschiedlichen, bei der Oszillation der Rakelmesser auftretenden Geschwindigkeiten. Bewegungsrichtungen und Wendungen das Druckbild negativ beeinflussen

Aus der FR 1 396 328 ist es bekannt, der Oszillationsbewegung des Rakelmessers eine Oszillation mit einem vielfachen der Periode zu überlagern, so daß die Umkehrpunkte der ersten Oszillationsbewegung periodisch variieren. Allerdings kommt es weiterhin zu unterschiedlichen Geschwindigkeiten des Rakelmessers bis hin zum Stillstand an den Umkehrpunkten.

Aus der die 749 890 ist eine Druckmaschine bekannt, bei der die Rakelgeschwindigkeit während des Abrakelns der Ätzung auf dem Formzylinder entweder gleichmäßig oder Null ist. Eine davon abweichende Bewegung der Rakel erfolgt nach jeder Rakelperiode in der Drucklücke. Bei Maschinen mit einem Greiferzylinder, der doppelt so groß ist wie der Formzylinder, steht für diese Bewegung insbesondere die Zeit der Leerlaufumdrehung des Zylinders zur Verfügung.

Aufgabe der Erfindung ist es, ein Verfahren zum Verschieben eines an einen Zylinder einer Druckmaschine angestellten Rakelmessers zu schaffen, mit dem sich bei möglichst gleichmäßigem und möglichst geringem Verschleiß des Rakelmessers eine möglichst hohe Druckqualität erreichen läßt, sowie eine Druckmaschine zur Ausführung des Verfahrens zu schaffen.

Diese Aufgabe wird erfindungsgemäß durch ein Verfahren der eingangs genannten Art gelöst, bei dem während des Druckbetriebs die Dauer der Stillstandsabschnitte überwiegt und bei dem die die Bewegungsabschnitte jeweils in Betriebsphasen liegen, in denen Ausschuß gedruckt wird. Ferner wird diese Aufgabe durch eine Druckmaschine nach Anspruch 4 gelöst. Die Verschiebegeschwindigkeit des Rakelmessers ist also während der überwiegenden Dauer des Druckbetriebs gleich Null.

Die für die überwiegende Dauer des Druckbetriebs angegebene Verschiebegeschwindigkeit kann insbesondere für Zeiträume gelten, die einem zeitlichen Anteil von 90%, insbesondere auch 99% der Dauer des Druckbetriebs entsprechen.

Wenn während der überwiegenden Dauer des Druckbetriebs das Rakelmesser stillsteht, können negative Auswirkungen der Bewegung des Rakelmessers auf die Druckqualität im Vergleich zu einer herkömmlichen, schnelleren Oszillation des Rakelmessers deutlich reduziert werden. Je geringer eine von Null abweichende Verschiebegeschwindigkeit ist, um so weniger wirkt sich die Verschiebebewegung auf das Druckbild aus. Gleichwohl wird bei einer intervallweisen Verschiebebewegung erreicht, daß das Rakelmesser im Laufe der Zeit um einen Hub von mehreren Millimetern verschoben wird, so daß der Verschleiß des Rakelmessers sich über die Hublänge verteilt.

Die Erfindung verbindet die Vermeidung einer ungleichmäßigen Abnutzung des Rakelmessers mit der Ermöglichung einer besonders hohen Druckqualität, da sich während des Stillstands des Rakelmessers ein besonders gleichmäßiger Farbauftrag auf den Bedruckstoff ergibt.

Die Verschiebebewegung des Rakelmessers ist zeitlich in Bewegungs- und Stillstandsabschnitte unterteilt, und während des Druckbetriebs überwiegt die Dauer der Stillstandsabschnitte. Insbesondere kann die Dauer der Bewegungsabschnitte weniger als 10 Prozent der Dauer der Stillstandsabschnitte betragen, bevorzugt weniger als 1 Prozent. Sie kann auch noch deutlich geringer sein. Die Dauer der Stillstandsabschnitte ist dabei vorzugsweise so zu wählen, daß sich während des Stillstands des Rakelmessers noch kein wahrnehmbarer ungleichmäßig starker Verschleiß des Rakelmessers ergibt. Bei dieser Ausführungsform ist die Gleichmäßigkeit und damit die Qualität des Druckbildes während des Stillstands des Rakelmessers besonders hoch.

Bei einer Druckmaschine, in der der Bedruckstoff von einer Rolle abgezogen und/oder auf eine Rolle aufgewickelt wird, führt bekanntlich ein Rollenwechsel dazu, daß während des laufenden Druckbetriebs vorübergehend Ausschuß produziert wird. Dies ist zum Beispiel der Fall, wenn eine bei einem automatischen Rollenwechsel hergestellte Spleißstelle der Bedruckstoffbahn durch das Druckwerk läuft oder wenn ein Bahnabschnitt gedruckt wird, der später bei einem Automatischen Wechsel der Aufwickelrolle durchtrennt werden muß. Bevorzugt werden deshalb bei dem erfindungsgemäßen Verfahren die Bewegungsabschnitte beim Verschieben des Rakelmessers zeitlich so gewählt, daß sie mit der Produktion von Ausschuß zusammenfallen. Die Störungen des Druckbildes, die durch die Bewegung des Rakelmessers verursacht werden, beeinträchtigen dann die Qualität des Druckergebnisses nicht, da sie zusammen mit dem ohnehin anfallenden Ausschuß eliminiert werden.

Vorteilhafte Ausgestaltungen der Erfindung ergeben sich aus den Unteransprüchen.

Die Verschiebebewegung des Rakelmessers wird bevorzugt automatisch mit den Rollenwechselvorgängen synchronisiert.

Der Verschiebebewegung kann eine Vibrationsbewegung mit einer Frequenz von mindestens 1 Hz, insbesondere mindestens 5 Hz, überlagert werden. Bei dieser Vibrationsbewegung kann es sich auch um eine akustische Schwingung oder eine Ultraschallschwingung handeln. Die Vibrationsbewegung wird bevorzugt in Richtung der Längsachse des Rakelmessers ausgeführt. Sie dient zum einen dazu, Verunreinigungen aus den Vertiefungen des Zylinders zu entfernen oder vom Rakelmesser zu lösen, wie es in der europäischen Patentanmeldung EP 1 362 696 der Anmelderin beschrieben ist. Die bei der Vibration auftretenden Bewegungen des Rakelmessers gelten nicht als Teil der "Verschiebebewegung" im Sinne der Erfindung, und der in Anspruch 1 angegebene Stillstand betrifft nur die reine Verschiebebewegung ohne Berücksichtigung der Vibration.

Gegenstand des Patentanspruchs 4 ist eine Druckmaschine mit einer Rakelvorrichtung, die ein gegen einen Zylinder anstellbares Rakelmesser und eine Verschiebeeinrichtung zum Verschieben des Rakelmessers in Richtung der Längsachse des Rakelmessers aufweist, wobei die Verschiebeeinrichtung dazu ausgebildet ist, ein Verfahren zum Verschieben des an den Zylinder angestellten Rakelmessers nach Anspruch 1 auszuführen. Die Verschiebeeinrichtung kann dazu ausgebildet sein, das Verfahren halb- oder vollautomatisch auszuführen. Die Druckmaschine hat die bei der Beschreibung des Verfahrens angegebenen Vorteile.

In einer bevorzugten Ausführungsform weist die Rakelvorrichtung der Druckmaschine einen Oszillator zur Erzeugung einer Vibrationsbewegung des Rakelmessers auf, und die Verschiebeeinrichtung und der Oszillator sind dazu ausgebildet, ein Verfahren nach Anspruch 1 auszuführen, bei dem der Verschiebebewegung eine Vibrationsbewegung mit einer Frequenz von mindestens 1 Hz, insbesondere mindestens 5 Hz, überlagert ist.

In einer besonders bevorzugten Ausführungsform der Druckmaschine ist das Rakelmesser auf seiner Verschleißseite keramisiert. Dies ermöglicht während der Verschiebebewegung des Rakelmessers eine lange Dauer eines Stillstandsabschnitts, ohne daß es zu ungleichmäßigem Verschleiß des Rakelmessers kommt.

Im folgenden werden bevorzugte Ausführungsbeispiele der Erfindung anhand der Zeichnung erläutert.

Es zeigen:
- Figur 1: eine schematische Ansicht einer Tiefdruckmaschine;
- Figur 2: einen schematischen Schnitt längs der Linie II - II in Figur 1;
- Figur 3: eine schematische Teilansicht der Tiefdruckmaschine mit einem Aufwickler;
- Figur 4: ein schematisches Diagramm einer Verschiebebewegung mit Bewegungs- und Stillstandsabschnitten;
- Figur 5: ein schematisches Diagramm einer periodischen Hin- und Herbewegung;
- Figur 6: eine schematische Ansicht einer Tiefdruckmaschine mit einer Rakelvorrichtung mit einem Oszillator; und
- Figur 7: ein schematisches Diagramm von Abschnitten einer periodischen Hin- und Herbewegung, der eine Vibrationsbewegung überlagert ist.

Die in Figur 1 gezeigte Tiefdruckmaschine umfaßt einen Tiefdruckzylinder 10, eine Auftragwalze 12 und einen Presseur 14, die drehbar zwischen Seitenteilen 16, 18 eines Maschinengestells gelagert sind. Zugehörige Antriebs- und Stelleinrichtungen sind hier nicht dargestellt worden, da sie für das Verständnis der Erfindung nicht wesentlich sind.

Die Auftragwalze 12 steht an ihrem oberen Scheitel mit dem Tiefdruckzylinder 10 in Berührung und taucht mit ihrem unteren Scheitel in eine Farbwanne 20 ein, wie deutlicher in Figur 2 zu erkennen ist. Die Auftragwalze 12 nimmt somit Druckfarbe aus der Farbwanne 20 auf und überträgt sie auf die Umfangsfläche des Tiefdruckzylinders 10, der in Pfeilrichtung in Figur 2 rotiert und die Druckfarbe auf eine Bedruckstoffbahn 22 überträgt, die zwischen dem Presseur 14 und dem Tiefdruckzylinder hindurchläuft und durch den Presseur gegen den Tiefdruckzylinder angedrückt wird.

Dem Tiefdruckzylinder 10 ist eine Rakelvorrichtung 24 zugeordnet. Diese Rakelvorrichtung wird in bekannter Weise durch ein Rakelmesser 26 gebildet, das an einem Halter 28 befestigt ist. Der Halter ist auf einer Welle 30 montiert, die sich zwischen zwei Hebeln 32, 34 erstreckt. Die unteren Enden der Hebel 32, 34 sitzen auf einer drehbaren Welle 36, mit der sich die gesamte Rakelvorrichtung 24 so gegen den Umfang des Tiefdruckzylinders schwenken läßt, daß dessen Oberfläche mit der Schneide des Rakelmessers 26 abgerakelt wird. Auf diese Weise wird die von Auftragwalze 12 aufgenommene Druckfarbe von den glatten, nicht duckenden Oberflächenbereichen des Tiefdruckzylinders 10 entfernt, so daß die Druckfarbe nur noch in den vertieften Bereichen zurückbleibt, die das Druckbild auf der Bedruckstoffbahn 22 erzeugen.

An dem Hebel 34 ist eine Verschiebeeinrichtung 38 angeordnet, mit der der Halter 28 und somit das Rakelmesser 26 in Richtung der Längsachse des Rakelmessers gegenüber den Hebeln 32, 34 verschoben werden kann, wie durch einen Doppelpfeil in Figur 1 angedeutet wird. Die Verschiebeeinrichtung 38 bildet somit eine Querschubeinrichtung, die eine Bewegung der Schneide des Rakelmessers 26 relativ zum Tiefdruckzylinder 10 in der Richtung quer zur Laufrichtung der Bedruckstoffbahn 22, also in Axialrichtung des Tiefdruckzylinders erzeugt. Anstelle der Verschiebeeinrichtung 38 kann auch eine Verschiebeeinrichtung vorgesehen sein, die die gesamte Rakelvorrichtung 24 mitsamt den Hebeln 32, 34 in der angegebenen Richtung verschiebt.

Figur 2 zeigt auf der Unterseite des Rakelmessers 26 eine Keramikschicht 40, durch die der Verschleiß des Rakelmessers 26 durch den Kontakt mit dem drehenden Tiefdruckzylinder 10 herabgesetzt wird.

Figur 3 zeigt, daß die Bedruckstoffbahn 22 nach dem Bedrucken in der Tiefdruckmaschine über Umlenkrollen 42 und eine Tänzerwalze 44 auf eine Aufwikkelrolle 46 aufgewickelt wird. Eine volle Aufwickelrolle kann in bekannter Weise automatisch oder manuell durch einen neuen Wickel 48 ersetzt werden, der dann das Innere der nächsten Aufwickelrolle bildet. Die Lagerung der Umlenkrollen 42 und der Aufwickelrolle 46 sowie zugehörige Einrichtungen des Aufwicklers sind hier nicht dargestellt worden, da sie für das Verständnis der Erfindung nicht wesentlich sind.

In den Figuren 4 und 5 sind zwei verschiedene Verschiebebewegungen des Rakelmessers 26 skizziert, die durch die Verschiebeeinrichtung 38 der Rakelvorrichtung 24 bewirkt werden können. Die Verschiebebewegung findet jeweils in Richtung der Längsachse des Rakelmessers statt. Angegeben ist jeweils eine im Zeitverlauf in Richtung der Verschiebebewegung variierende Position des Rakelmessers 26. Um Unterschiede zwischen den verschiedenen Verschiebebewegungen deutlich werden zu lassen, sind die Diagramme der Figuren 4 und 5 sowie der weiter unten beschriebenen Figur 7 zueinander nicht verhältnisgetreu dargestellt.

Figur 4 veranschaulicht eine Verschiebebewegung des Rakelmessers 26, die zeitlich in Bewegungsabschnitte 50 und Stillstandsabschnitte 52 unterteilt ist. Dabei beträgt die Dauer der Stillstandsabschnitte 52 mindestens das Hundertfache der Dauer der Bewegungsabschnitte 50. Während eines Bewegungsabschnitts 50 wird das Rakelmesser 26 um einen bestimmten Betrag in Richtung der Längsachse des Rakelmessers verschoben. In Figur 4 sind zwei Bewegungsabschnitte 50 dargestellt, bei denen das Rakelmesser 26 jeweils in die gleiche Richtung und um den gleichen Betrag, beispielsweise 1 mm, verschoben wird. Nachdem das Rakelmesser 26 während mehrerer Bewegungsabschnitte 50 bis zu einer festgelegten Position verschoben ist, findet eine Umkehr der Bewegungsrichtung statt. Dabei kann der Betrag, um den das Rakelmesser während der weiteren Bewegungsabschnitte verschoben wird, variiert werden.

Abweichend von dem in Figur 4 gezeigten Beispiel kann auch während der Beibehaltung der Bewegungsrichtung eine Variation des Betrages, um den das Rakelmesser während eines Bewegungsabschnitts 50 verschoben wird, erfolgen. Um eine möglichst hohe Gleichmäßigkeit des Verschleißes des Rakelmessers 26 zu gewährleisten, ist es vorteilhaft, die Beträge, um die das Rakelmesser verschoben wird, so zu variieren, daß eine einmal vom Rakelmesser eingenommenen Position erst nach einer möglichst langen Zeit erneut eingenommen wird.

Die Bewegungsabschnitte 50 fallen zeitlich mit dem Wechseln der Aufwickelrolle 46 zusammen. Während der Stillstandsabschnitte 52 wird jeweils eine Aufwikkelrolle 46 gewickelt. Ein nicht gezeigter Sensor erfaßt der Radius des Wickels auf der Aufwickelrolle 46 und löst, wenn ein Rollenwechsel erforderlich ist, den Bewegungsabschnitt 50 aus. Der eigentliche Rollenwechsel wird dann mit einer solchen zeitlichen Verzögerung ausgelöst, daß die Bedruckstoffbahn beim Rollenwechsel ungefähr an der Stelle durchtrennt wird, die zur Zeit des Bewegungsabschnitts 50 bedruckt wurde. Falls durch die Bewegung des Rakelmessers 26 eine Beeinträchtigung des Druckbildes erfolgt ist, liegt die Störstelle somit in einem Abschnitt der Bedruckstoffbahn, der das Ende der alten Aufwickelrolle oder den Anfang der neuen Aufwickelrolle bildet und später ohnehin als Ausschuß entfernt wird.

Figur 5 veranschaulicht die Verschiebebewegung gemäß einem anderen Ausführungsbeispiel. Die Verschiebebewegung ist hier eine periodische Hin- und Herbewegung mit einer Periodendauer von einer Stunde. Der Hub der Oszillation beträgt zum Beispiel ±20 mm. Die Verschiebegeschwindigkeit des Rakelmessers 26 liegt daher im Bereich von 0 bis 0.04 mm/s. Diese sehr geringe Verschiebegeschwindigkeit beeinflußt das Druckbild allenfalls in sehr geringem Maße. Es sind auch andere Formen der Oszillation denkbar, beispielsweise eine Dreiecksschwingung.

Eine weitere Verbesserung des Druckbildes wird durch eine im folgenden erläuterte Vibrationsbewegung, die der Verschiebebewegung des Rakelmessers 26 überlagert wird, erreicht.

Figur 6 zeigt eine gegenüber Figur 1 modifizierte Tiefdruckmaschine, bei der auf der Welle 30 zwischen der Verschiebeeinrichtung 38 und dem Halter 28 ein Oszillator 54 eingefügt ist, der den Halter 28 und damit auch das Rakelmesser 26 in hochfrequente Schwingungen in der Richtung parallel zur Achse des Tiefdruckzylinders 10, also parallel zur Verschieberichtung des Rakelmessers 26, versetzt. Der Oszillator 54 bildet somit eine weitere Querschubeinrichtung, die eine Vibrationsbewegung der Schneide des Rakelmessers 26 erzeugt, die der Verschiebebewegung überlagert ist. Die Frequenz der Vibrationsbewegung liegt im Ultraschallbereich, so daß die Vibrationsschwingungen des Rakelmessers 26 die Form laufender Ultraschallwellen haben, die sich zum entgegengesetzten Ende des Rakelmessers ausbreiten und dort durch einen zwischen dem Hebel 32 und dem Halter 28 eingefügten Dämpfer 56 absorbiert werden.

Die Frequenz kann aber auch deutlich geringer sein, und der Oszillator 54 kann beispielsweise ein akustischer Schwingungsgeber sein. Auch eine noch geringere Frequenz der Vibrationsbewegung ist denkbar. Der Hub der Vibrationsbewegung kann sehr gering sein, er kann beispielsweise weniger als 0,2 mm betragen.

Figur 7 veranschaulicht zwei Abschnitte einer Verschiebebewegung des Rakelmessers 26 gemäß Figur 5, der eine Vibrationsbewegung überlagert ist. In einem Abschnitt 58 der Verschiebebewegung ändert sich die mittlere Position des Rakelmessers 26 allmählich, während das Rakelmesser 26 dabei eine Vibration mit wesentlich geringerem Hub um die mittlere Position ausführt. In einem zweiten Abschnitt 60 findet eine Richtungsumkehr der Verschiebebewegung statt. Die überlagerte Vibrationsbewegung bewirkt hier, daß sich auch am Umkehrpunkt der Verschiebebewegung kein vorübergehender Stillstand des Rakelmessers 26 ergibt. Durch die in Figur 7 gezeigte überlagerte Vibrationsbewegung ist gegenüber der in Figur 5 gezeigten Verschiebebewegung ohne überlagerte Vibrationsbewegung eine weitere Steigerung der Druckqualität oder, bei gleicher Qualität, eine höhere Verschiebegeschwindigkeit des Rakelmessers möglich.

Die gezeigten Ausführungsbeispiele betreffen jeweils eine Tiefdruckmaschine. Die Erfindung ist jedoch nicht nur bei Tiefdruckmaschinen, sondern auch bei anderen Druckmaschinen anwendbar.

## Patentansprüche

1. Verfahren zum Verschieben eines an einen Zylinder (10) einer Druckmaschine angestellten Rakelmessers (26) in Richtung der Längsachse des Rakelmessers (26), bei dem die Verschiebebewegung des Rakelmessers (26) zeitlich in Bewegungs- (50) und Stillstandsabschnitte (52) unterteilt ist, **dadurch gekennzeichnet, daß** während des Druckbetriebs die Dauer der Stillstandsabschnitte (52) überwiegt und daß die Bewegungsabschnitte (50) jeweils in Betriebsphasen liegen, in denen Ausschuß gedruckt wird.

2. Verfahren nach Anspruch 1, **dadurch gekennzeichnet, daß** der Verschiebebewegung eine Vibrationsbewegung mit einer Frequenz von mindestens 1 Hz, insbesondere mindestens 5 Hz, überlagert ist.

3. Verfahren nach Anspruch 2, **dadurch gekennzeichnet, daß** die Vibrationsbewegung in Richtung der Längsachse des Rakelmessers (26) ausgeführt wird.

4. Druckmaschine mit einer Rakelvorrichtung (24), die ein gegen einen Zylinder (10) anstellbares Rakelmesser (26) und eine Verschiebeeinrichtung (38) zum Verschieben des Rakelmessers (26) in Richtung der Längsachse des Rakelmessers (26) aufweist, welche Verschiebeeinrichtung (38) dazu ausgebildet ist, eine Verschiebebewegung des Rakelmessers (26), die zeitlich in Bewegungs- (50) und Stillstandsabschnitte (52) unterteilt ist, zu bewirken, **dadurch gekennzeichnet, daß** die Verschiebeeinrichtung (38) dazu ausgebildet ist, die Verschiebebewegung so zu bewirken, daß während des Druckbetriebs die Dauer der Stillstandsabschnitte (52) überwiegt und daß die Bewegungsabschnitte (50) jeweils in Betriebsphasen liegen, in denen Ausschuß gedruckt wird.

5. Druckmaschine nach Anspruch 4, **dadurch gekennzeichnet, daß** die Rakelvorrichtung (24) einen Oszillator (54) zur Erzeugung einer Vibrationsbewegung des Rakelmessers (26) aufweist und die Verschiebeeinrichtung (38) und der Oszillator (54) dazu ausgebildet sind, die Verschiebebewegung und die Vibrationsbewegung des Rakelmessers (26) so zu bewirken, daß der Verschiebebewegung die Vibrationsbewegung überlagert ist und diese eine Frequenz von mindestens 1 Hz, insbesondere mindestens 5 Hz, hat.

6. Druckmaschine nach Anspruch 5, **dadurch gekennzeichnet, daß** die Verschiebeeinrichtung (38) und der Oszillator (54) dazu ausgebildet sind, die Verschiebebewegung und die Vibrationsbewegung des Rakelmessers (26) so zu bewirken, daß die Vibrationsbewegung in Richtung der Längsachse des Rakelmessers (26) ausgeführt wird.

7. Druckmaschine nach einem der Ansprüche 4 bis 6, **dadurch gekennzeichnet, daß** das Rakelmesser (26) auf seiner Verschleißseite keramisiert ist.

## Claims

1. Method for displacing a doctor blade (26) which is positioned on a cylinder (10) of a printing press in the direction of the longitudinal axis of the doctor blade (26), wherein the displacement movement of the doctor blade (26) is sub-divided in terms of time into movement portions (50) and idle portions (52), **characterised in that**, during the printing operation, the duration of the idle portions (52) predominates and **in that** the movement portions (50) are each in operating phases during which reject material is printed.

2. Method according to claim 1, **characterised in that** a vibration movement having a frequency of at least 1 Hz, in particular at least 5 Hz, is superimposed on the displacement movement.

3. Method according to claim 2, **characterised in that** the vibration movement is carried out in the direction of the longitudinal axis of the doctor blade (26).

4. Printing press having a doctor device (24) which has a doctor blade (26) which can be positioned against a cylinder (10) and a displacement device (38) for displacing the doctor blade (26) in the direction of the longitudinal axis of the doctor blade (26), which displacement device (38) is constructed so as to bring about a displacement movement of the doctor blade (26) which is sub-divided in terms of time into movement portions (50) and idle portions (52), **characterised in that** the displacement device (38) is constructed so as to bring about the displacement movement in such a manner that, during the printing operation, the duration of the idle portions (52) predominates and that the movement portions (50) are each in operating phases during which reject material is printed.

5. Printing press according to claim 4, **characterised in that** the doctor device (24) has an oscillator (54) for producing a vibration movement of the doctor blade (26) and the displacement device (38) and the oscillator (54) are constructed so as to bring about the displacement movement and the vibration movement of the doctor blade (26) in such a manner that the vibration movement is superimposed on the displacement movement and has a frequency of at least 1 Hz, in particular at least 5 Hz.

6. Printing press according to claim 5, **characterised in that** the displacement movement (38) and the oscillator (54) are constructed so as to bring about the displacement movement and the vibration movement of the doctor blade (26) in such a manner that the vibration movement is carried out in the direction of the longitudinal axis of the doctor blade (26).

7. Printing press according to any one of claims 4 to 6, **characterised in that** the doctor blade (26) is ceramicised on the wear side thereof.

## Revendications

1. Procédé pour déplacer une lame de racle (26) placée contre un cylindre (10) d'une machine à imprimer, dans la direction de l'axe longitudinal de la lame de racle (26), dans lequel le mouvement de déplacement de la lame de racle (26) est divisé dans le temps en segments de déplacement (50) et segments d'arrêt (52), **caractérisé en ce que** pendant l'impression la durée des segments d'arrêt (52) domine, et **en ce que** les segments de déplacement (50) se situent tous dans des phases de fonctionnement pendant lesquelles on imprime des rebuts.

2. Procédé selon la revendication 1, **caractérisé en ce qu'**au mouvement de déplacement est superposé un mouvement de vibration à une fréquence d'au moins 1 Hz, en particulier d'au moins 5 Hz.

3. Procédé selon la revendication 2, **caractérisé en ce que** le mouvement de vibration est exécuté dans la direction de l'axe longitudinal de la lame de racle (26).

4. Machine à imprimer avec un dispositif de raclage (24) qui comporte une lame de racle (26) ajustable contre un cylindre (10) ainsi qu'un dispositif de déplacement (38) pour le déplacement de la lame de racle (26) dans la direction de l'axe longitudinal de la lame de racle (26), lequel dispositif de déplacement (38) est réalisé de manière à provoquer un mouvement de déplacement de la lame de racle (26), qui est divisé dans le temps en segments de déplacement (50) et segments d'arrêt (52), **caractérisée en ce que** le dispositif de déplacement (38) est réalisé de manière à provoquer le mouvement de déplacement de façon que pendant l'impression la durée des segments d'arrêt (52) domine et que les segments de déplacement (50) se situent dans des phases de fonctionnement pendant lesquelles on imprime des rebuts.

5. Machine à imprimer selon la revendication 4, **caractérisée en ce que** le dispositif de raclage (24) comporte un oscillateur (54) pour produire un mouvement de vibration de la lame de racle (26), et le dispositif de déplacement (38) ainsi que l'oscillateur (54) sont réalisés de manière à provoquer le mouvement de déplacement et le mouvement de vibration de la lame de racle (26), de façon qu'au mouvement de déplacement soit superposé le mouvement de vibration et que celui-ci présente une fréquence d'au moins 1 Hz, en particulier d'au moins 5 Hz.

6. Machine à imprimer selon la revendication 5, **caractérisée en ce que** le dispositif de déplacement (38) et l'oscillateur (54) sont réalisés de manière à provoquer le mouvement de déplacement et le mouvement de vibration de la lame de racle (26) de façon que le mouvement de vibration soit exécuté dans la direction de l'axe longitudinal de la lame de racle (26).

7. Machine à imprimer selon l'une quelconque des revendications 4 à 6, **caractérisée en ce que** la lame de racle (26) est céramisée sur sa face d'usure.
